# EUROPÄISCHE PATENTSCHRIFT

(11) **EP 0 058 757 B1**
(45) Veröffentlichungstag und Bekanntmachung des Hinweises auf die Patenterteilung: **29.08.1984**
(21) Anmeldenummer: 81109139.6
(22) Anmeldetag: 28.10.1981
(51) Int. Cl.: H01H 50/02, H01H 9/04

(54) **Verfahren zur Abdichtung eines elektrischen Bauelementes, insbesondere eines Relais**
Method of sealing an electrical unit, in particular a relay
Procédé d'étanchement d'un élément électrique, en particulier d'un relais

(30) Priorität: 20.02.1981 DE 3106371
(43) Veröffentlichungstag der Anmeldung: 01.09.1982
(73) Patentinhaber: SIEMENS AKTIENGESELLSCHAFT, 80333 München (DE)
(72) Erfinder: Albert, Cornelia, Dipl.-Phys., D-8033 Krailling (DE); Rauterberg, Ulf, Dipl.-Phys., D-8000 München 70 (DE)

## Beschreibung

Die Erfindung bezieht sich auf ein Verfahren zur Abdichtung eines elektrischen Bauelementes, insbesondere eines Relais, mit einem einzelne Durchbrüche bzw. Fugen aufweisenden Gehäuse, wobei zunächst ein Vlies, d. h. eine Gewebeschicht mit hoher kapillarer Saugfähigkeit, über die abzudichtenden Gehäusedurchbrüche gelegt, auf das Bauelement gedrückt und anschließend mit einem dünnflüssigen aushärtbaren Gießharz getränkt wird.

Ein derartiges Verfahren ist aus der DE-B-2 616 299 bekannt. Es wird im wesentlichen angewendet zur Abdichtung der Gehäusedurchbrüche für Anschlußstifte und der Gehäusefugen zwischen einem Sockel und einer Schutzkappe. Mit der Verwendung des Vlieses ist es dabei möglich, eine geringe Menge an Gießharz gut über die gesamte Oberfläche zu verteilen und insbesondere an die Gehäusedurchbrüche heranzuführen, ohne dabei die herausragenden Anschlußstifte zu verunreinigen und ohne die Bauhöhe eines Relais oder eines ähnlichen Bauelementes wesentlich zu vergrößern. Dort ist auch die Möglichkeit der Verwendung von Andrückstempeln erwähnt, um die das Vlies umfassende Deckschicht an Niveauunterschiede der Bauteiloberfläche anzupassen. Bei dem dort beschriebenen Verfahren ist allerdings vorgesehen, daß der Stempel jeweils auf das schon getränkte Vlies drückt, wodurch wiederum besondere Maßnahmen erforderlich werden, um das Ankleben des Gießharzes an dem Stempel zu vermeiden.

Für den Abdichtvorgang ist entscheidend, daß das Vlies auf der abzudichtenden Gehäuseoberfläche, insbesondere auch an den Rändern, plan aufliegt, da sonst Undichtigkeiten auftreten können. Um dies zu erreichen, wurde auch bereits vorgeschlagen, während des Einbringens des Gießharzes einen Rahmen auf das Vlies aufzulegen und somit das Vlies an den Rändern bis zum Aushärten des Gießharzes zu beschweren. Dies bedeutet allerdings einen erhöhten Fertigungsaufwand, da diese Rahmen aus besonderem Material, beispielsweise Polytetrafluoräthylen, bestehen müssen, um ein Ankleben des Gießharzes an den Rahmen zu vermeiden. Wegen der verhältnismäßig langen Dauer des Aushärtevorgangs (einige Stunden) muß eine große Zahl dieser kostspieligen Rahmen zur Verfügung stehen, außerdem müssen diese nach jeder Verwendung gereinigt werden, um weiterverwendet werden zu können.

Aufgabe der vorliegenden Erfindung ist es, das Verfahren der eingangs erwähnten Art so weiterzuentwickeln, daß das aufgebrachte Vlies an allen Stellen der Bauteiloberfläche gut anliegt und dadurch eine gleichmäßige Harzverteilung und Abdichtung sicherstellt, ohne daß besondere Maßnahmen zur Stempelreinhaltung erforderlich sind oder zusätzliche Teile wie Magazine und Andruckrahmen zeitweise mit dem Bauelement verbunden werden und zusätzliche Arbeitsgänge erfordern. Erfindungsgemäß wird diese Aufgabe dadurch gelöst, daß das Aufdrücken des Vlieses unmittelbar vor dem Aufbringen des Gießharzes mit einem der Bauelementoberfläche angepaßten, erwärmten Stempel erfolgt.

Durch das erfindungsgemäße Andrücken des Vlieses mit einem erwähnten Stempel wird sichergestellt, daß das Vlies bereits vor dem Aufbringen des Harzes geglättet wird. Dieses Harz ergibt an allen Stellen eine gute und dichte Verbindung mit der Bauteiloberfläche; auch nach dem Aushärten behält das Vlies eine glatte Oberfläche. Der Stempel zum Andrücken des Vlieses stellt zwar eine zusätzliche Vorrichtung in der Fertigung dar. Er bedeutet jedoch wesentlich weniger Aufwand als die Methode, die Relais zunächst in ein Magazin zu bringen, mit Abdeckrahmen zu bestücken und diese Abdeckrahmen, die ja für den Fertigungsausstoß der gesamten Aushärtezeit zur Verfügung stehen müssen, später wieder von den Relais zu lösen und für einen neuen Einsatz bereitzuhalten. Der erfindungsgemäß verwendete Ausdruckstempel kann dagegen ohne weiteres in eine automatisierte Fertigungsstraße integriert werden.

In einer Ausführungsform des erfindungsgemäßen Verfahrens wird die Temperatur des Stempels in Abhängigkeit vom Material des Vlieses so gewählt, daß das Vlies durch ein kurzes Andrücken lediglich geglättet wird. Bei üblichen Vliesstoffen, wie Zellwolle oder Polyesterfasern, werden Temperaturen von etwa 200° C gewählt. Bei diesem Verfahren können im Gegensatz zu bisher üblichen Verfahren auch Vliesstoffe verwendet werden, die wegen ihrer Neigung zur Wellenbildung bisher nicht einsetzbar waren, wie beispielsweise Polyester.

Weiterhin kann es zweckmäßig sein, die Temperatur des Stempels in Anpassung an ein thermoplastisches Gehäusematerial so zu wählen, daß die Gehäuseoberfläche angeschmolzen und mit dem Vlies verklebt wird. Bei üblichen Thermoplasten werden hierbei Temperaturen von etwa 240° C gewählt. Soweit das Vlies größere freie Flächen überdeckt, kann es auch zweckmäßig sein, das Vlies vom Rand her mit Schlitzen zu versehen, um ein späteres Abheben des Vlieses in jedem Fall zu verhindern.

In einer weiteren Ausführungsform des erfindungsgemäßen Verfahrens ist vorgesehen, daß das Vlies vor dem Andrücken des Stempels mit einer geringen Menge eines das Gehäusematerial angreifenden Lösungsmittels getränkt wird. In diesem Fall wird die Gehäuseoberfläche etwas angelöst und verklebt beim Aufdrücken des Stempels mit dem Vlies. Dabei kann es genügen, das Lösungsmittel nur an wenigen Stellen, vorzugsweise im Randbereich des Gehäuses, aufzubringen. Die Kapillarwirkung des Vlieses wird in diesem Fall bereits vor dem Einbringen des Gießharzes für die Verteilung des Lösungsmittels ausgenutzt. Das Lösungsmittel kann beispielsweise durch Öffnungen des Stempels auf das Vlies aufgebracht werden. Der Vorteil dieses Verfahrens liegt vor allem darin, daß für den Stempel eine erheblich niedrigere Temperatur als bei den obengenannten Methoden gewählt werden kann; es genügt beispielsweise eine Stempeltemperatur von ca. 40° C. Dies ist wichtig bei sehr dünnwandigen Gehäusen, die sich bei hohen Stempeltemperaturen verziehen könnten.

Das Lösungsmittel kann beispielsweise durch Öffnungen im Stempel unmittelbar auf das Vlies aufgebracht werden. Damit vermeidet man weitgehend das Auftreten schädlicher Lösungsmitteldämpfe. Verwendet werden im übrigen übliche Lösungsmittel, wie beispielsweise Trichloräthylen, Perchloräthylen, Aceton oder Methylenchlorid.

Soweit durch ein großflächiges Ankleben des Vlieses dessen Kapillarwirkung beeinträchtigt werden könnte, kann man den Fluß des Gießharzes von einer Einfüllstelle zu entfernten Gehäusekanten durch zusätzliche Rillen in der Gehäuseoberfläche verbessern. Das kann von Vorteil sein bei großen abzudichtenden Gehäuseoberflächen, bei denen dann von einer Einfüllstelle aus das Gießharz zunächst über einzelne Kanäle unterhalb des Vlieses bis zu den entfernten Rändern gelangt und von den Kanälen aus durch das Vlies über die gesamte Fläche verteilt wird.

Beispiele für das erfindungsgemäße Verfahren werden nachfolgend anhand der Zeichnung näher erläutert. Es zeigt
Fig. 1 eine Vorrichtung zum Andrücken des Vlieses mit einem beheizten Stempel,
Fig. eine Vorrichtung mit zusätzlicher Lösungsmittelzuführung.

Anhand von Fig. 1 sei allgemein das Andrükken des Vlieses beschrieben. Dargestellt ist ein Bauelement 1, z. B. ein Relais, mit einer Gehäusekappe 2 (teilweise geschnitten) und einem Sockel 3, durch den Anschlußstifte 4 nach außen geführt sind. Das Gehäuse weist somit Fugen 5 zwischen der Gehäusekappe 2 und dem Sockel 3 sowie Durchbrüche 6 im Sockel für die Anschlüsse 4 auf, die gemeinsam mit einem Vlies 7 und mit Gießharz abgedichtet werden sollen.

Um ein Abheben des Vlieses insbesondere an den Rändern vor dem Aushärten des Gießharzes, das in das Vlies eingebracht wird, zu vermeiden, wird das Bauelement 1 auf einem Transportrahmen 8 unter einen beheizten Stempel 9 befördert, der kurzzeitig senkrecht auf das Vlies gedrückt wird. Dieser Stempel 9 ist genau der Bauteiloberfläche angepaßt. Er besitzt also beispielsweise Ausnehmungen 10 für die Anschlußstifte 4. Auch gegebenenfalls vorhandene Abstufungen der Bauteiloberfläche, die hier nicht dargestellt sind, werden durch entsprechende Anpassung der Stempeloberfläche berücksichtigt, so daß das Vlies 7 durch den beheizten Stempel gleichmäßig auf die Bauteiloberfläche aufgedrückt und geglättet wird.

Wie bereits beschrieben, kann die Temperatur des Stempels so gewählt werden, daß die Bauteiloberfläche leicht angeschmolzen und mit dem Vlies verklebt wird. Dabei könnte es ausreichen, daß beispielsweise lediglich der Rand der Kappe 2 ringsum mit dem Vlies 7 verklebt wird.

Die Fig. 2 zeigt eine etwas abgewandelte Ausführungsform. Das Bauelement 1 besitzt wie in Fig. 1 eine Kappe 2 und einen Sockel 3, deren Gehäuseöffnungen mit einem Vlies 7 abgedeckt werden. Zum Andrücken des Vlieses wird ein beheizter Stempel 11 verwendet, der zusätzlich ein Kanalsystem 12 mit Öffnungen 13 zur Andruckseite hin aufweist. Über einen Zuführungsschlauch 14 kann hierbei Lösungsmittel in geringer Dosierung auf das Vlies 7 gebracht werden, um die Oberfläche des Bauteiles leicht anzulösen und mit dem Vlies 7 zu verkleben. Das Lösungsmittel kann eingebracht werden, kurz bevor oder während der Stempel fest auf das Vlies aufgedrückt wird.

## Patentansprüche

1. Verfahren zur Abdichtung eines elektrischen Bauelementes (1), vorzugsweise eines Relais, mit einem einzelne Durchbrüche (6) bzw. Fugen (5) aufweisenden Gehäuse, wobei zunächst ein Vlies (7), d. h. eine Gewebeschicht mit hoher kapillarer Saugfähigkeit, über die abzudichtenden Gehäusedurchbrüche (5, 6) gelegt, auf das Bauelement (1) aufgedrückt und anschließend mit einem dünnflüssigen, aushärtbaren Gießharz getränkt wird, dadurch gekennzeichnet, daß das Aufdrücken des Vlieses (7) unmittelbar vor dem Aufbringen des Gießharzes mit einem der Bauelementoberfläche angepaßten, erwärmten Stempel (9, 11) erfolgt.

2. Verfahren nach Anspruch 1, dadurch gekennzeichnet, daß die Temperatur des Stempels (9) in Anpassung an das Vliesmaterial so gewählt wird, daß das Vlies (7) geglättet wird.

3. Verfahren nach Anspruch 1, dadurch gekennzeichnet, daß die Temperatur des Stempels (9) in Anpassung an ein thermoplastisches Material des Gehäuses (2, 3) derart gewählt wird, daß die Gehäuseoberfläche angeschmolzen und mit dem Vlies (7) verklebt wird.

4. Verfahren nach einem der Ansprüche 1 bis 3, dadurch gekennzeichnet, daß das Vlies (7) vor dem Aufbringen auf das Bauelement (1) vom Randbereich aus geschlitzt wird.

5. Verfahren nach Anspruch 1, dadurch gekennzeichnet, daß das Vlies (7) vor dem Andrükken des Stempels (19) mit einer geringen Menge eines das Gehäusematerial angreifenden Lösungsmittels (14) getränkt wird.

6. Verfahren nach Anspruch 5, dadurch gekennzeichnet, daß das Lösungsmittel nur an wenigen Stellen, vorzugsweise im Randbereich des Gehäuses (2) aufgebracht wird.

7. Verfahren nach Anspruch 5 oder 6, dadurch gekennzeichnet, daß das Lösungsmittel durch Öffnungen (13) des Stempels (11) auf das Vlies (7) aufgebracht wird.

## Claims

1. A process for sealing an electrical component (1) particularly a relay, having a housing provided with individual openings (6) and joints (5), in which firstly a fleece (7), i. e. a textile layer of high capillary absorptive capacity, is placed over the housing openings (5, 6) which are to be sealed, pressed onto the component (1), and subsequently saturated with a highly mobile, hardenable casting resin, characterised in that the fleece (7) is pressed on immediately prior to the application of the casting resin using a heated die (9, 11) adapted to the component surface.

2. A process according to claim 1, characterised in that the temperature of the die (9) is adapted to the fleece material and is so selected that the fleece (7) is smoothed.

3. A process according to claim 1, characterised in that the temperature of the die (9) is adapted to a thermoplastic material used for the housing (2, 3) and is so selected that the housing surface melts and adheres to the fleece (7).

4. A process according to one of claims 1 to 3, characterised in that, before-it is applied to the component (1), the fleece (7) is slit in the direction leading away from the edge region.

5. A process according to claim 1, characterised in that, before being subjected to the pressure of the die (19), the fleece (7) is saturated with a small amount of a solvent (14) which attacks the material of the housing.

6. A process according to claim 5, characterised in that the solvent is applied only at a few places, preferably in the edge region of the housing (2).

7. A process according to claim 5 or claim 6, characterised in that the solvent is applied to the fleece (7) through openings (13) in the die (11).

## Revendications

1. Procédé d'étanchéification d'un composant électrique (1), de préférence d'un relais, avec un boîtier comportant des ouvertures (6) ou des joints individuels (5), un voile (7), c'est-à-dire une couche de tissu à pouvoir absorbant par capillarité étant d'abord placée sur les ouvertures (6, 7) à étanchéifier, étant appliqué par pression sur le composant (1) et étant ensuite imprégné d'une résine coulable fluide et durcissable, caractérisé par le fait que l'application par pression du voile (7) a lieu, immédiatement avant le dépôt de la résine coulable, à l'aide d'un poinçon (9, 11) chauffé et adapté à la surface du composant.

2. Procédé selon la revendication 1, caractérisé par le fait que la température du poinçon (9) est choisie, en accord avec le matériau du voile (7), de manière que ce dernier soit lissé.

3. Procédé selon la revendication 1, caractérisé par le fait que la température du poinçon (9) est choisie, en accord avec un matériau thermoplastique du boîtier (2, 3), de manière que la surface du boîtier subisse une préfusion et soit collée au voile (7).

4. Procédé selon l'une des revendications 1 à 3, caractérisé par le fait qu'avant son application sur le composant (1), le voile (7) est entaillé à partir de sa zone marginale.

5. Procédé selon la revendication 1, caractérisé par le fait qu'avant l'application sous pression du poinçon (19), le voile (7) est imprégné avec une faible quantité d'un solvant (14) attaquant la matière constitutive du boîtier.

6. Procédé selon la revendication 5, caractérisé par le fait que le solvant n'est appliqué qu'en un petit nombre d'endroits, de préférence dans la zone marginale du boîtier (2).

7. Procédé selon la revendication 5 ou 6, caractérisé par le fait que le solvant est appliqué sur le voile (7) à travers d'ouvertures (13) du poinçon (11).
